# EUROPÄISCHE PATENTSCHRIFT

(11) **EP 3 935 269 B1**
(45) Veröffentlichungstag und Bekanntmachung des Hinweises auf die Patenterteilung: **26.03.2025**
(21) Anmeldenummer: 20704799.4
(22) Anmeldetag: 05.02.2020
(51) Int. Cl.: F01P 7/16, F01P 3/20, F01P 7/14

(54) **KÜHLMITTELKREISLAUF IN EINEM FAHRZEUG**
COOLANT CIRCUIT IN A VEHICLE
CIRCUIT D'AGENT DE REFROIDISSEMENT DANS UN VÉHICULE

(30) Priorität: 05.03.2019 DE 102019105505
(43) Veröffentlichungstag der Anmeldung: 12.01.2022
(73) Patentinhaber: Bayerische Motoren Werke Aktiengesellschaft, 80809 München (DE)
(72) Erfinder: SCHNEIDER, Florian, 82223 Eichenau (DE); BUECHERL, Philipp, 92546 Schmidgaden (DE)
(86) Internationale Anmeldenummer: PCT/EP2020/052796
(87) Internationale Veröffentlichungsnummer: WO 2020/177963

(56) Entgegenhaltungen:
- EP-A1- 0 499 071
- EP-A2- 1 614 873
- WO-A1-2014/041273
- DE-A1- 10 028 280

## Beschreibung

Die Erfindung betrifft einen Kühlmittelkreislauf in einem Fahrzeug, mit einer Pumpe, einem zu kühlenden Motor und einem Kühler.

Um die Funktionsfähigkeit eines Motors eines Fahrzeugs sicherzustellen, muss der Motor ab Erreichen seiner Betriebstemperatur stetig gekühlt werden. Dazu ist in üblichen Fahrzeugen ein Kühlmittelkreislauf vorgesehen, der grundsätzlich eine Pumpe, einen zu kühlenden Motor und einen Kühler umfasst. Im Betrieb wird durch die Pumpe Kühlmittel in den heißen Motor gepumpt, in dem die Motorwärme vom Kühlmittel aufgenommen wird. Danach wird das erwärmte Kühlmittel weiter in den Kühler gepumpt, wo es z. B. mit Luft gekühlt wird. Danach wird das abgekühlte Kühlmittel zurück zur Pumpe gepumpt und der Kreislauf beginnt von vorne.

In Situationen, in denen der Motor und das Kühlmittel kalt sind (z. B. bei Kaltstart eines Fahrzeugs) wird das in dieser Situation gewünschte schnelle Warmlaufen des Motors durch den zuvor beschriebenen Kühlmittelkreislauf verzögert. Deswegen sind in gattungsgemäßen Kühlmittelkreisläufen zur Regelung der Kühlmitteltemperatur ein Thermostat und eine Bypass-Leitung zwischen dem Motor und dem Kühler vorgesehen, durch die das Kühlmittel am Kühler vorbeigeleitet werden kann. Liegt die Temperatur des Kühlmittels nun unter einem Grenzwert, ist die Hauptleitung zwischen Motor und Kühler durch das Thermostat geschlossen und die Bypass-Leitung geöffnet. So wird das Kühlmittel am Kühler vorbeigeleitet und dementsprechend nicht gekühlt. Dadurch erhitzen sich der Motor und das Kühlmittel schneller, wodurch die Warmlaufzeit des Motors verkürzt wird. Haben der Motor und das Kühlmittel ihre Betriebstemperatur erreicht, öffnet das Thermostat die Hauptleitung im gleichen Maße wie es die Bypass-Leitung schließt. Als Folge fließt das Kühlmittel durch den Kühler und die Temperatur des Motors wird im Wesentlichen konstant gehalten.

Die DE 100 28 280 A1 offenbart eine Pump- und Heizvorrichtung in einem Kühlmittelkreislauf zum Kühlen eines Motors, in dem ein thermostatisches Ventil vorgesehen ist, das eine Bypass-Leitung öffnet, wenn eine Temperatur des Kühlmittels im thermostatischen Ventil niedriger als eine bestimmte voreingestellte Temperatur ist, und die Bypass-Leitung schließt und gleichzeitig eine Leitung zwischen Kühler und Motor freigibt, wenn die Temperatur des Kühlmittels im thermostatischen Ventil höher als die bestimmte voreingestellte Temperatur ist.

In Kühlmittelkreisläufen nach dem Stand der Technik wird zur oben beschriebenen Regelung der Kühlmitteltemperatur üblicherweise ein Zwei-Wege-Thermostat verwendet. Allerdings ist die Anordnung eines solchen Zwei-Wege-Thermostats im Motorraum beschränkt, da es entweder nahe am Motor oder nahe am Kühler liegen muss, damit die Anordnung der Bypass-Leitung einfach gestaltet werden kann.

Aus der EP 0 499 071 A1 ist ein Kühlmittelkreislauf bekannt, bei dem in der Leitung zum Kühler hin und im Bypass jeweils ein Ventil angeordnet ist, wobei beide Ventile elektronisch angesteuert werden. Diese Ansteuerung funktioniert auf Basis der Temperatur, die von Fühlern ermittelt wird, welche stromab des Motors und im Kühlkreislauf sitzen.

Die EP 1 614 873 A2 zeigt einen Kühlmittelkreislauf mit zwei Dehnstoffthermostatventilen, die jeweils am Eingang der Leitungen zum Kühler und zum Bypass liegen.

Aus der WO 2014/041273 A1 ist ein Kühlmittelkreislauf bekannt, der ebenfalls Ventile in den Leitungen zum Kühler und im Bypass lehrt.

Aufgabe der Erfindung ist es, einen einfachen Kühlmittelkreislauf mit einer eingebundenen Bypass-Leitung zu schaffen, der die zuvor erwähnten Nachteile gattungsgemäßer Kühlmittelkreisläufe vermeidet.

Diese Aufgabe wird erfindungsgemäß durch einen Kühlmittelkreislauf in einem Fahrzeug mit den Merkmalen des Anspruchs 1 gelöst.

Im erfindungsgemäßen Kühlmittelkreislauf sind anstatt eines Zwei-Wege-Thermostats zwei räumlich getrennt voneinander positionierte Durchflussregelungseinheiten vorgesehen. Dadurch kann eine höhere Gestaltungsfreiheit der Anordnung von Bauteilen im Motorraum erzielt werden. Durch die Verwendung von zwei Durchflussregelungseinheiten ist es zudem möglich, den Durchfluss des Kühlmittels in Abhängigkeit des Motorbetriebszustandes (Kühlmittel-Temperatur, Motordrehzahl, o.Ä.) im Hauptkanal und Bypass-Kanal zu steuern oder zu regeln.

Ein gemeinsamer Temperaturfühler, der die Temperatur des Kühlmittels in einem Bereich für beide Durchflussregelungseinheiten fühlt, vereinfacht den Aufbau des Kühlmittelkreislaufs und minimiert die Anzahl an benötigten Bauteilen. Dieser Temperaturfühler ist vorzugsweise ein elektronischer Sensor, der den Aktuator jeweils einer Durchflussregelungseinheit elektronisch ansteuert.

Gemäß einem weiteren Aspekt kann der erste Temperaturfühler im Motor oder in Strömungsrichtung unmittelbar nach dem Motor angeordnet sein und erfasst dort die Temperatur des Kühlmittels. Durch die Anordnung des Temperaturfühlers im Motor oder nahe des Motors ist es möglich, die heißeste Temperatur im Kühlmittelkreislauf zu erfassen.

Vorzugsweise ist das erste Ventil der ersten Durchflussregelungseinheit bei niedrigen Kühlmitteltemperaturen, insbesondere niedriger als 80 °C, in einer maximal geschlossenen Stellung und ab Erreichen einer Betriebstemperatur des Kühlmittels, insbesondere ab 95 °C, in einer maximal geöffneten Stellung, wobei das erste Ventil zwischen den zwei Maximalstellungen abhängig von der Temperatur des Kühlmittels am ersten Temperaturfühler stufenlos in Zwischenstellungen bewegt wird. Somit wird bei niedrigen Kühlmitteltemperaturen Kühlmittel nicht mehr in den Kühler geleitet, was dazu führt, dass das kühle Kühlmittel nicht zusätzlich im Kühler gekühlt wird, wodurch die Warmlaufzeit des Motors deutlich reduziert werden kann. Ab Erreichen der Betriebstemperatur des Kühlmittels wird ein maximaler Durchfluss zum Kühler gewährleistet, wodurch das Kühlmittel stetig im Kühler gekühlt wird und so eine im Wesentlichen konstante Betriebstemperatur des Kühlmittels sichergestellt werden kann. Die stufenlose Bewegung des ersten Ventils in Zwischenstellungen zwischen den zwei Maximalstellungen trägt zusätzlich dazu bei, dass die Betriebstemperatur des Kühlmittels im Wesentlichen konstant gehalten wird.

Bevorzugt ist das zweite Ventil der zweiten Durchflussregelungseinheit bei niedrigen Kühlmitteltemperaturen, insbesondere niedriger als 80 °C, in einer maximal geöffneten Stellung und ab Erreichen einer Betriebstemperatur des Kühlmittels, insbesondere ab 95 °C, in einer maximal geschlossenen Stellung. Bei niedrigen Kühlmitteltemperaturen wird das Kühlmittel somit durch den Bypass-Kanal am Kühler vorbei zurück zum Motor geleitet. Durch diesen kurzgeschlossenen Kühlmittelkreislauf wird das Kühlmittel deutlich schneller erwärmt und folglich die Warmlaufzeit des Motors verkürzt. Ab Erreichen einer Betriebstemperatur des Kühlmittels werden der Bypass-Kanal und somit der kurzgeschlossene Kühlmittelkreislauf durch das zweite Ventil geschlossen, wodurch der maximal zur Verfügung stehende Kühlmitteldurchfluss nun im Hauptkanal zum Kühler geleitet werden kann.

Gemäß einer weiteren Ausführungsform weist die erste Durchflussregelungseinheit und/oder die zweite Durchflussregelungseinheit je ein Drosselthermostat auf. Im Allgemeinen wird bei einem Drosselthermostat der Durchfluss des Kühlmittels so lange gedrosselt, bis die gewünschte, im Thermostat vorgesehene Öffnungstemperatur erreicht wird. Erst dann erfolgt wiederum über die Temperatur die Öffnung des Ventils, welches den Durchfluss des Kühlmittels freigibt.

In einer weiteren Ausführungsform des Kühlmittelkreislaufs ist ein Öl-Kühlmittel-Wärmetauscher vorgesehen. Die Einbindung des Öl-Kühlmittel-Wärmetauschers kann zu einer weiteren Verbesserung des Motorwarmlaufs führen.

Weitere Vorteile und Merkmale der Erfindung ergeben sich aus der nachfolgenden Beschreibung und den Zeichnungen, auf die Bezug genommen wird. In den Zeichnungen zeigen:
- Figur 1 einen schematischen Aufbau einer ersten, nicht erfindungsgemäßen Ausführungsform eines Kühlmittelkreislaufs,
- Figur 2 einen schematischen Aufbau einer zweiten, nicht erfindungsgemäßen Ausführungsform
   eines Kühlmittelkreislaufs,
- Figur 3 einen schematischen Aufbau einer Ausführungsform des erfindungsgemäßen Kühlmittelkreislaufs, und
- Figur 4 einen schematischen Aufbau einer weiteren, nicht erfindungsgemäßen Ausführungsform eines Kühlmittelkreislaufs.

Der in Figur 1 gezeigte, nicht erfindungsgemäße Kühlmittelkreislauf 10 umfasst einen Motor 12, einen Kühler 14, einen Öl-Kühlmittel-Wärmetauscher 16 und eine Pumpe 18. Ein Hauptkanal 20 verbindet strömungstechnisch den Motor 12 mit dem Kühler 14, den Kühler 14 mit dem Öl-Kühlmittel-Wärmetauscher 16, den Öl-Kühlmittel-Wärmetauscher 16 mit der Pumpe 18 und die Pumpe 18 mit dem Motor 12.

Zwischen dem Motor 12 und dem Kühler 14 ist eine erste Durchflussregelungseinheit 22 vorgesehen.

Zwischen dem Motor 12 und der ersten Durchflussregelungseinheit 22 zweigt vom Hauptkanal 20 ein Bypass-Kanal 24 ab. Der Bypass-Kanal 24 ist strömungstechnisch parallel zum Kühler 14 geschaltet und mündet nach dem Kühler 14 in den Hauptkanal 20.

Im Bypass-Kanal 24 ist eine zweite Durchflussregelungseinheit 26 angeordnet.

Die beiden Durchflussregelungseinheiten 22, 26 sind lagebezogen und strömungstechnisch entfernt voneinander im Kühlmittelkreislauf 10 angeordnet.

In der hier gezeigten Ausführungsform umfasst die erste Durchflussregelungseinheit 22 einen ersten, integrierten Temperaturfühler 28, einen ersten Aktuator 30 und ein erstes Ventil 32, die alle in der ersten Durchflussregelungseinheit 22 integriert sind.

Der erste Temperaturfühler 28 kann z. B. ein elektronischer Temperatursensor sein, der den ersten Aktuator 30 elektronisch ansteuert.

Optional kann der erste Temperatursensor 28 aber auch ein Teil des ersten Aktuators 30 sein, der mechanisch oder insbesondere thermomechanisch das erste Ventil 32 steuert oder regelt, z. B. indem ein Dehnstoffsensor gleichzeitig als Aktuator 30 wirkt. Der erste Temperaturfühler 28 ist dabei in den ersten Aktuator 30 integriert, sodass der erste Aktuator 30 selbst die Temperatur des Kühlmittels fühlt und so der erste Temperaturfühler 28 nicht länger ein zusätzliches externes Bauteil ist. Der Einfachheit halber werden in der vorliegenden Anmeldung der Aktuator und der dem Aktuator zugeordnete Temperaturfühler als zwei einzelne Bauteile bezeichnet.

Das erste Ventil 32 ist mit dem ersten Aktuator 30 gekoppelt und wird von dem ersten Aktuator 30 in Abhängigkeit von der Kühlmitteltemperatur stufenlos verstellt. Da in der ersten Durchflussregelungseinheit 22 das erste Ventil 32 auf Grundlage der von dem ersten Temperaturfühler 28 gemessenen Temperatur des Kühlmittels verstellt wird, ist die erste Durchflussregelungseinheit 22 unmittelbar abhängig von der Temperatur des Kühlmittels.

Die erste Durchflussregelungseinheit 22 kann als Dehnstoff-Thermostat (z. B. Wachs-Aktuator) und insbesondere als Drosselthermostat ausgebildet sein.

Die zweite Durchflussregelungseinheit 26 umfasst ein zweites Ventil 34, das durch eine Feder 36 gegen eine Strömungsrichtung des Kühlmittels vorgespannt ist.

Das zweite Ventil 34 kann als rein mechanisches Druckventil und insbesondere als Druckbegrenzungsventil ausgebildet sein.

Da die zweite Durchflussregelungseinheit 26 keinen Temperaturfühler umfasst, der die Temperatur des Kühlmittels misst, und auf Grundlage dessen den Durchfluss des Kühlmittels steuert oder regelt, ist die zweite Durchflussregelungseinheit 26 mittelbar, d. h. indirekt abhängig von der Temperatur des Kühlmittels. Mit anderen Worten wird die zweite Durchflussregelungseinheit 26 von einer von der Temperatur des Kühlmittels abhängigen Verstellung des ersten Ventils 32 der ersten Durchflussregelungseinheit 22 ausgelösten Durchflussänderung beeinflusst und ist eine passiv arbeitende Durchflussregelungseinheit.

In der in Figur 1 dargestellten Situation ist das Kühlmittel kalt, wie es z. B. bei einem Kaltstart eines Fahrzeugs vorkommt. In der hier beschriebenen Ausführungsform umfasst die erste Durchflussregelungseinheit 22 ein Dehnstoff-Thermostat, insbesondere ein Drosselthermostat, z. B. mit einem Wachsaktuator.

Der erste Aktuator 30 wird somit nicht extern angesteuert und erfasst "von selbst" die Temperatur des Kühlmittels und verstellt dementsprechend das erste Ventil 32.

Solange die Temperatur des Kühlmittels unter einem bestimmten, voreingestellten Grenzwert (z. B. 80 °C) liegt, ist das erste Ventil 32 in einer maximal geschlossenen Stellung. Folglich ist der Durchfluss des Kühlmittels zum Kühler unterbunden und das Kühlmittel staut sich vor dem ersten Ventil 32.

Das führt zu einer Drucksteigerung vor der ersten Durchflussregelungseinheit 22 und vor der zweiten Durchflussregelungseinheit 26. Sobald der Druck vor der ersten Durchflussregelungseinheit 22 einen bestimmten Grenzwert überschreitet, der z. B. durch die Vorspannkraft der Feder 36 eingestellt werden kann, öffnet sich das zweite Ventil 34 und das Kühlmittel kann durch den Bypass-Kanal 24 fließen.

Das Kühlmittel mündet nach dem Bypass-Kanal 24 in den Hauptkanal 20 nach dem Kühler 14 und wird weiter in den Öl-Kühlmittel-Wärmetauscher 16 gepumpt. Dort kann ein Wärmetausch zwischen Öl und Kühlmittel stattfinden.

Danach wird das Kühlmittel zur Pumpe 18 geleitet, wo es weiter in den Motor 12 gepumpt wird. Dort findet ein Wärmetransfer vom sich aufwärmenden Motor 12 zum kühleren Kühlmittel statt.

Das aufgewärmte Kühlmittel fließt danach zur ersten Durchflussregelungseinheit 22 und zur zweiten Durchflussregelungseinheit 26. Falls das Kühlmittel den Grenzwert der Temperatur noch nicht erreicht hat, bleibt das erste Ventil 32 geschlossen. Solange das erste Ventil 32 geschlossen ist, zirkuliert das Kühlmittel im kurzgeschlossenen Kühlmittelkreislauf über den Bypass-Kanal 24 vorbei am Kühler 14.

Ab Erreichen des unteren Temperaturgrenzwerts des Kühlmittels öffnet der erste Aktuator 30 stufenlos das erste Ventil 32 der ersten Durchflussregelungseinheit 22, wodurch ein Teildurchfluss des Kühlmittels zum Kühler 14 freigegeben wird. Dort wird das Kühlmittel abgekühlt und vermischt sich nach der Mündung des Bypass-Kanals 24 in den Hauptkanal 20 mit dem wärmeren Kühlmittel. Die Erwärmung des Kühlmittels im kurzgeschlossenen Kühlmittelkreislauf wird dadurch verringert.

Ab Erreichen einer vorgegebenen Betriebstemperatur des Kühlmittels (z. B. 95 °C) ist das erste Ventil 32 in einer maximal geöffneten Stellung, wodurch sich kein Kühlmittel mehr vor der ersten Durchflussregelungseinheit 22 und der zweiten Durchflussregelungseinheit 26 staut und infolgedessen der Druck vor der zweiten Durchflussregelungseinheit 26 unter einen Grenzwert fällt, bei dem die Spannungskraft der Feder 36 größer ist als der vom Kühlmittel erzeugte Druck auf das zweite Ventil 34. Als Folge ist das zweite Ventil 34 in einer maximal geschlossenen Stellung und der Durchfluss des Kühlmittels durch die zweite Durchflussregelungseinheit 26 unterbunden.

Der komplette Kühlmittelvolumenstrom fließt nun im Hauptkanal 20 über den Kühler 14. Das Kühlmittel wird somit stetig im Motor 12 erhitzt und im Kühler 14 abgekühlt, wodurch die Kühlmitteltemperatur konstant gehalten werden kann.

In Figur 2 ist eine nicht erfindungsgemäße Ausführungsform des Kühlmittelkreislaufs 10' gezeigt, die im Wesentlichen identisch zu der in Figur 1 ist. Deshalb wird von einer Wiederholung der Erklärung von gleichen Bauteilen abgesehen.

Im Kühlmittelkreislauf 10' aus Figur 2 sind die Durchflussregelungseinheiten 22, 26 anders aufgebaut.

In der hier gezeigten Ausführungsform ist der erste Temperaturfühler 28 nicht mehr in der ersten Durchflussregelungseinheit 22 integriert, sondern ist entfernt von der ersten Durchflussregelungseinheit 22 im Motor 12 positioniert.

Es ist von Vorteil, den ersten Temperatursensor 28 im Motor 12 oder in Strömungsrichtung unmittelbar nach dem Motor 12 anzuordnen, da es so möglich ist, die wärmsten Kühlmitteltemperaturen zu erfassen.

Über eine Signalübertragung 38, die insbesondere unidirektional sein kann, wird der erste Aktuator 30 vom ersten Temperaturfühler 28, der z. B. als elektronischer Temperatursensor ausgebildet sein kann, elektronisch angesteuert.

Das Öffnen und Schließen des ersten Ventils 32 erfolgt, wie bereits zum Kühlmittelkreislauf 10 der Figur 1 beschrieben wurde, stufenlos und unmittelbar abhängig von der Temperatur des Kühlmittels.

Im Kühlmittelkreislauf 10' wird anstatt eines mechanischen Druckventils ein elektronisch angesteuertes Druckventil verwendet. In der hier dargestellten Ausführungsform wird der Druck mittels eines Drucksensors 40 in Strömungsrichtung vor der zweiten Durchflussregelungseinheit 26 erfasst.

Über eine Signalübertragung 42, die insbesondere unidirektional ausgebildet sein kann, wird ein zweiter Aktuator 44 vom Drucksensor 40 angesteuert.

Die zweite Durchflussregelungseinheit 26 kann so ausgebildet sein, dass sie nur in zwei Betriebszuständen (offen oder geschlossen) operiert, d. h. bei einem Unterschreiten oder Überschreiten eines bestimmten, voreingestellten Grenzwerts ist die zweite Durchflussregelungseinheit 26 geschlossen bzw. geöffnet.

Optional kann das zweite Ventil 34 der zweiten Durchflussregelungseinheit 26 zwischen einem unteren Druckgrenzwert und einem oberen Druckgrenzwert stufenlos geschlossen oder geöffnet werden.

Der Drucksensor 40 kann zwischen dem Motor 12 und der ersten Durchflussregelungseinheit 22 oder der zweiten Durchflussregelungseinheit 26 frei positioniert werden.

Die erste Durchflussregelungseinheit 22 und die zweite Durchflussregelungseinheit 26 können hier z. B. als jeweils ein elektronisch angesteuertes Drosselthermostat ausgebildet sein.

In der hier gezeigten Situation sind der Motor 12 und das Kühlmittel in Betriebstemperatur. Der Durchfluss durch die erste Durchflussregelungseinheit 22 zum Kühler 14 ist geöffnet und der Durchfluss durch den Bypass-Kanal 24 ist durch die zweite Durchflussregelungseinheit 26 geschlossen.

Der in Figur 3 gezeigte, erfindungsgemäße Kühlmittelkreislauf 10" ist im Wesentlichen ähnlich zu den davor gezeigten Kühlmittelkreisläufen 10, 10', weshalb auch im Folgenden von einer Wiederholung der Erklärung von gleichen Bauteilen abgesehen wird.

Der erste Temperaturfühler 28 ist in der hier gezeigten Ausführungsform des Kühlmittelkreislaufs 10" der ersten Durchflussregelungseinheit 22 und der zweiten Durchflussregelungseinheit 26 zugeordnet.

Der erste Aktuator 30 und der zweite Aktuator 44 werden jeweils durch eine Signalübertragung 38 vom ersten Temperaturfühler 28 elektronisch angesteuert. Der erste Temperaturfühler 28 ist im Motor 12 positioniert und kann z. B. als elektronischer Temperatursensor ausgeführt sein.

Optional kann der erste Temperaturfühler 28 unmittelbar nach dem Motor 12 positioniert werden.

Auch ein zweiter Temperaturfühler 48, der der zweiten Durchflussregelungseinheit zugeordnet ist und ebenfalls im Motor 12 oder unmittelbar nach dem Motor 12 positioniert ist, wäre denkbar.

Die erste Durchflussregelungseinheit 22 und die zweite Durchflussregelungseinheit 26 können jeweils z. B. als Drosselthermostat ausgeführt sein.

Die beiden Durchflussregelungseinheiten 22, 26 sind erfindungsgemäß in einer Kommunikationsverbindung 46. Das bedeutet, dass die beiden Durchflussregelungseinheiten 22, 26 bidirektional Informationen über ihren Zustand (z. B. Grad der Öffnung) austauschen können.

Dadurch ist es möglich, das Öffnen und Schließen einer Durchflussregelungseinheit mit dem Schließen und Öffnen der anderen Durchflussregelungseinheit abzustimmen. So wird z. B. beim Öffnen des ersten Ventils 32 der ersten Durchflussregelungseinheit 22 das zweite Ventil 34 der zweiten Durchflussregelungseinheit 26 im gleichen Maße geschlossen.

Durch das Vorhandensein einer solchen Kommunikationsverbindung 46 müssen nicht beide Durchflussregelungseinheiten 22, 26 über die Signalübertragung 38 mit dem ersten Temperaturfühler 28 verbunden sein. Es reicht aus, wenn nur eine Durchflussregelungseinheit über die Signalübertragung 38 mit dem ersten Temperaturfühler 28 verbunden ist und seinen Zustand über die Kommunikationsverbindung 46 mit der anderen Durchflussregelungseinheit kommuniziert.

Das Öffnen und Schließen des der Ventile 32, 34 der Durchflussregelungseinheiten 22, 26 erfolgt in der hier gezeigten Ausführungsform stufenlos und unmittelbar abhängig von der Temperatur des Kühlmittels.

Der in Figur 4 gezeigte, nicht erfindungsgemäße Kühlmittelkreislauf 10‴ ist im Wesentlichen ähnlich zu den davor gezeigten Kühlmittelkreisläufen 10, 10', 10" weshalb auch im Folgenden von einer Wiederholung der Erklärung von gleichen Bauteilen abgesehen wird.

Im Kühlmittelkreislauf 10‴ ist der erste Temperaturfühler 28 in der ersten Durchflussregelungseinheit 22 integriert und ein zweiter Temperaturfühler 48 in der zweiten Durchflussregelungseinheit 26 integriert. Beide Temperaturfühler 28, 48 erfassen somit die Temperatur des Kühlmittels im unmittelbaren Bereich der jeweiligen Durchflussregelungseinheit 22, 26.

Die beiden Durchflussregelungseinheiten 22, 26 können jeweils als Dehnstoff-Thermostat (z. B. Drosselthermostat) ausgebildet sein.

Die Temperaturfühler 28, 48 sind hier im jeweiligen Aktuator 30, 44 integriert, sodass die Aktuatoren 30, 44 die Temperatur des Kühlmittels "selbst" fühlen und davon abhängig das ihnen zugeordnete Ventil 32, 34 stufenlos verstellen.

Folglich sind die beiden Durchflussregelungseinheiten 22, 26 unmittelbar abhängig von der Temperatur des Kühlmittels.

## Patentansprüche

1. Kühlmittelkreislauf für ein Fahrzeug, mit einer Pumpe (18), einem zu kühlenden Motor (12) und einem Kühler (14), **dadurch gekennzeichnet, dass**
zwischen dem Motor (12) und dem Kühler (14) in einem Hauptkanal (20) eine erste Durchflussregelungseinheit (22) vorgesehen ist, die ein erstes Ventil (32) und einen ersten Aktuator (30) umfasst und die abhängig von einer Temperatur eines Kühlmittels einen Durchfluss des Kühlmittels stufenlos thermostatisch steuert oder regelt, und
zwischen dem Motor (12) und der ersten Durchflussregelungseinheit (22) vom Hauptkanal (20) ein Bypass-Kanal (24) abzweigt, der strömungstechnisch parallel zum Kühler (14) geschaltet ist, und nach dem Kühler (14) in den Hauptkanal (20) mündet, wobei im Bypass-Kanal (24) eine zweite Durchflussregelungseinheit (26) vorgesehen ist, die ein zweites Ventil (34) umfasst und die so ausgebildet ist, dass sie den Bypass-Kanal (24) abhängig von der Temperatur des Kühlmittels öffnet oder schließt,
wobei das erste Ventil (32) mit dem ersten Aktuator (30) gekoppelt ist und von diesem in Abhängigkeit von der Kühlmitteltemperatur stufenlos verstellt wird, und das zweite Ventil (34) mit einem zweiten Aktuator (44) gekoppelt ist und von diesem in Abhängigkeit von der Kühlmitteltemperatur stufenlos verstellt wird, **dadurch gekennzeichnet, dass** ein erster Temperaturfühler (28) über eine Signalübertragung (38) mit der ersten Durchflussregelungseinheit (22) oder der zweiten Durchflussregelungseinheit (26) verbunden ist,
und die beiden Durchflussregelungseinheiten (22, 26) in einer Kommunikationsverbindung (46) stehen und bidirektional Informationen über ihren Zustand austauschen, um das Öffnen und Schließen einer Durchflussregelungseinheit mit dem Schließen und Öffnen der anderen Durchflussregelungseinheit abzustimmen.

2. Kühlmittelkreislauf nach Anspruch 1, **dadurch gekennzeichnet, dass** das erste Ventil (32) der ersten Durchflussregelungseinheit (22) bei niedrigen Kühlmitteltemperaturen, insbesondere niedriger als 80°C, in einer maximal geschlossenen Stellung ist und ab Erreichen einer Betriebstemperatur des Kühlmittels, insbesondere ab 95°C, in einer maximal geöffneten Stellung ist, wobei das erste Ventil (32) zwischen den zwei Maximalstellungen abhängig von der Temperatur des Kühlmittels am ersten Temperaturfühler (28) stufenlos in Zwischenstellungen bewegt wird.

3. Kühlmittelkreislauf nach einem der vorhergehenden Ansprüche, **dadurch gekennzeichnet, dass** das zweite Ventil (34) der zweiten Durchflussregelungseinheit (26) bei niedrigen Kühlmitteltemperaturen, insbesondere niedriger als 80°C, in einer maximal geöffneten Stellung ist und ab Erreichen einer Betriebstemperatur des Kühlmittels, insbesondere ab 95°C, in einer maximal geschlossenen Stellung ist.

4. Kühlmittelkreislauf nach einem der vorhergehenden Ansprüche, **dadurch gekennzeichnet, dass** die bidirektional ausgetauschten Informationen der Grad der Öffnung des jeweiligen Ventils ist.

5. Kühlmittelkreislauf nach einem der vorhergehenden Ansprüche, **dadurch gekennzeichnet, dass** beim Öffnen eines Ventils (32, 34) das andere Ventil (34, 32) in gleichem Maße geschlossen wird.

6. Kühlmittelkreislauf nach einem der vorhergehenden Ansprüche, **dadurch gekennzeichnet, dass** die erste Durchflussregelungseinheit (22) und/oder die zweite Durchflussregelungseinheit (26) je ein Drosselthermostat aufweist.

7. Kühlmittelkreislauf nach einem der vorhergehenden Ansprüche, **dadurch gekennzeichnet, dass** ein Öl-Kühlmittel-Wärmetauscher (16) vorgesehen ist.

## Claims

1. Coolant circuit for a vehicle, having a pump (18), an engine (12) to be cooled, and a radiator (14), **characterized in that**
a first flow control unit (22), which comprises a first valve (32) and a first actuator (30) and which, as a function of a temperature of a coolant, in a stepless manner thermostatically controls in an open loop or a closed loop a flow of the coolant, is provided in a main duct (20) between the engine (12) and the radiator (14), and
a bypass duct (24), which is fluidically connected in parallel with the radiator (14), and after the radiator (14) opens into the main duct (20), branches off the main duct (20) between the engine (12) and the first flow control unit (22), wherein a second flow control unit (26), which comprises a second valve (34) and is configured such that the second flow control unit opens or closes the bypass duct (24) as a function of the temperature of the coolant, is provided in the bypass duct (24),
wherein the first valve (32) is coupled to the first actuator (30) and is adjusted in a stepless manner by the latter as a function of the coolant temperature, and the second valve (34) is coupled to a second actuator (44) and is adjusted in a stepless manner by the latter as a function of the coolant temperature, **characterized in that** a first temperature sensor (28) is connected to the first flow control unit (22) or the second flow control unit (26) via a signal transmission (38),
and the two flow control units (22, 26) are in a communication link (46) and exchange bi-directional information about their condition in order to coordinate the opening and closing of one flow control unit with the closing and opening of the other flow control unit.

2. Coolant circuit according to Claim 1, **characterized in that** the first valve (32) of the first flow control unit (22) at low coolant temperatures, in particular below 80°C, is in a position closed to the maximum, and upon reaching an operating temperature of the coolant, in particular from 95°C, is in a position opened to the maximum, wherein the first valve (32), as a function of the temperature of the coolant at the first temperature sensor (28), is moved in a stepless manner to intermediate positions between the two maximum positions.

3. Coolant circuit according to one of the preceding claims, **characterized in that** the second valve (34) of the second flow control unit (26) at low coolant temperatures, in particular below 80°C, is in a position opened to the maximum, and upon reaching an operating temperature of the coolant, in particular from 95°C, is in a position closed to the maximum.

4. Coolant circuit according to one of the preceding claims, **characterized in that** the bidirectionally exchanged items of information are the degree of opening of the respective valve.

5. Coolant circuit according to one of the preceding claims, **characterized in that**, when opening one valve (32, 34), the other valve (34, 32) is closed to the same degree.

6. Coolant circuit according to one of the preceding claims, **characterized in that** the first flow control unit (22) and/or the second flow control unit (26) each has a throttle thermostat.

7. Coolant circuit according to one of the preceding claims, **characterized in that** an oil-to-coolant heat exchanger (16) is provided.

## Revendications

1. Circuit d'agent de refroidissement pour un véhicule, comprenant une pompe (18), un moteur (12) à refroidir et un radiateur (14), **caractérisé en ce que** entre le moteur (12) et le radiateur (14), dans un conduit principal (20), une première unité de régulation de débit (22) est prévue qui comprend une première vanne (32) et un premier actionneur (30) et qui commande ou régule un débit de l'agent de refroidissement en continu et de manière thermostatique en fonction d'une température d'un agent de refroidissement, et
entre le moteur (12) et la première unité de régulation de débit (22), un conduit de dérivation (24) bifurque du conduit principal (20) et est monté de manière fluidique en parallèle au radiateur (14), et débouche sur le conduit principal (20) en aval du radiateur (14), dans lequel, dans le conduit de dérivation (24), une deuxième unité de régulation de débit (26) est prévue qui comprend une deuxième vanne (34) et qui est réalisée de telle sorte qu'elle ouvre ou ferme le conduit de dérivation (24) en fonction de la température de l'agent de refroidissement,
dans lequel la première vanne (32) est couplée au premier actionneur (30) et est réglée en continu par celui-ci en fonction de la température d'agent de refroidissement, et la deuxième vanne (34) est couplée à un deuxième actionneur (44) et est réglée en continu par celui-ci en fonction de la température d'agent de refroidissement, **caractérisé en ce qu'**une première sonde de température (28) est reliée par une transmission de signal (38) à la première unité de régulation de débit (22) ou à la deuxième unité de régulation de débit (26),
et les deux unités de régulation de débit (22, 26) sont en liaison de communication (46) et échangent de manière bidirectionnelle des informations sur leur état afin de coordonner l'ouverture et la fermeture d'une unité de régulation de débit avec la fermeture et l'ouverture de l'autre unité de régulation de débit.

2. Circuit d'agent de refroidissement selon la revendication 1, **caractérisé en ce que** la première vanne (32) de la première unité de régulation de débit (22) se trouve dans une position fermée au maximum à des températures d'agent de refroidissement basses, en particulier inférieures à 80 °C, et se trouve dans une position ouverte au maximum dès qu'une température de service de l'agent de refroidissement est atteinte, en particulier à partir de 95 °C, dans lequel la première vanne (32) est déplacée entre les deux positions maximales en fonction de la température de l'agent de refroidissement au niveau de la première sonde de température (28) en continu dans des positions intermédiaires.

3. Circuit d'agent de refroidissement selon l'une quelconque des revendications précédentes, **caractérisé en ce que** la deuxième vanne (34) de la deuxième unité de régulation de débit (26) se trouve dans une position ouverte au maximum à des températures d'agent de refroidissement basses, en particulier inférieures à 80 °C, et se trouve dans une position fermée au maximum dès qu'une température de service de l'agent de refroidissement est atteinte, en particulier à partir de 95 °C.

4. Circuit d'agent de refroidissement selon l'une quelconque des revendications précédentes, **caractérisé en ce que** les informations échangées de manière bidirectionnelle correspondent au degré de l'ouverture de la vanne respective.

5. Circuit d'agent de refroidissement selon l'une quelconque des revendications précédentes, **caractérisé en ce qu'**à l'ouverture d'une vanne (32, 34), l'autre vanne (34, 32) est fermée dans la même mesure.

6. Circuit d'agent de refroidissement selon l'une quelconque des revendications précédentes, **caractérisé en ce que** la première unité de régulation de débit (22) et/ou la deuxième unité de régulation de débit (26) présentent respectivement un thermostat d'étranglement.

7. Circuit d'agent de refroidissement selon l'une quelconque des revendications précédentes, **caractérisé en ce qu'**un échangeur de chaleur huile/ agent de refroidissement (16) est prévu.
